# EUROPÄISCHE PATENTSCHRIFT

(11) **EP 1 396 577 B1**
(45) Veröffentlichungstag und Bekanntmachung des Hinweises auf die Patenterteilung: **28.09.2005**
(21) Anmeldenummer: 03450183.3
(22) Anmeldetag: 06.08.2003
(51) Int. Cl.: E01B 29/06

(54) **Maschine zum Abbau eines Gleises und Verfahren**
Machine and method for track renewal
Dispositif et procédé pour le renouvellement d'une voie ferrée

(30) Priorität: 05.09.2002 AT 5892002 U
(43) Veröffentlichungstag der Anmeldung: 10.03.2004
(73) Patentinhaber: Franz Plasser Bahnbaumaschinen-Industriegesellschaft m.b.H., 1010 Wien (AT)
(72) Erfinder: Theurer, Josef, 1010 Wien (AT); Brunninger, Manfred, 4203 Altenberg (AT)

(56) Entgegenhaltungen:
- EP-A- 0 004 985
- EP-A- 1 162 311
- EP-A- 1 179 635
- FR-A- 2 299 459
- US-A- 4 160 418
- US-A- 5 609 106

## Beschreibung

Die Erfindung betrifft eine Maschine zum Abbau eines alten und Verlegen eines neuen Gleises, mit einer ersten, an eine Schwellenaufnahmevorrichtung anschließenden Fördereinrichtung zum Abtransport von Altschwellen und einer zweiten Fördereinrichtung zum Transport von Neuschwellen zu einer Schwellenablagevorrichtung sowie ein Verfahren.

Eine Maschine zum Abbau eines alten Gleises und Verlegen eines neuen Gleises ist aus EP 1 179 635 A2 bekannt. An der aus einem schienenverfahrbaren, gelenkigen Maschinenrahmen bestehenden Maschine sind Vorrichtungen zur Schwellenaufnahme und -ablage sowie Schwellenfördereinrichtungen zum Transport von Alt- bzw. Neuschwellen angeordnet.

Die Aufgabe der vorliegenden Erfindung liegt nun in der Schaffung einer Maschine der gattungsgemäßen Art, mit der eine einfache und kostensparende Einbringung und Wiederverwendung von gut erhaltenen Altschwellen in das neu zu verlegende Gleis gewährleistet wird.

Erfindungsgemäß wird diese Aufgabe mit einer Maschine der eingangs genannten Art dadurch gelöst, daß eine Übergabevorrichtung mit einem durch einen Antrieb höhenverstellbaren Übergabeorgan zur wahlweisen Übergabe von Altschwellen von der ersten auf die zweite Fördereinrichtung vorgesehen ist.

Mit dieser Ausbildung ist es nun möglich, brauchbare Altschwellen ohne großen Aufwand wiederzuverwenden. Dabei müssen nicht erst alle Altschwellen auf Waggons abgelegt und gespeichert werden, um dann die noch verwendungsfähigen Schwellen zeit- und kostenaufwendig auszusortieren, zwischenzulagern und wieder zur Einbaustelle zu transportieren. Die Wiedereinbringung der Altschwellen wird unter minimalem konstruktivem Aufwand direkt in den Verlegevorgang der Neuschwellen eingebunden. Die unbrauchbar gewordenen Altschwellen werden auf Waggons gespeichert und fachgerecht entsorgt.

Weitere Vorteile und Ausbildungen der Erfindung ergeben sich aus den Unteransprüchen und der Zeichnung.

Im folgenden wird die Erfindung anhand von in der Zeichnung dargestellten Ausführungsbeispielen näher beschrieben.

Es zeigen:
- Fig. 1: eine Maschine zur Gleiserneuerung in Seitenansicht,
- Fig. 2: eine vereinfachte Draufsicht auf eine, und
- Fig. 3: ein weiteres Beispiel einer Übergabevorrichtung in einer verein- fachten Seitenansicht.

Eine in Fig. 1 dargestellte Maschine 1 besteht im wesentlichen aus einem Maschinenrahmen 2 der sowohl auf Schienenfahrwerken 3 gleisverfahrbar, als auch durch Raupenfahrwerke 4 gleisunabhängig verfahrbar ausgebildet ist. Aufgrund der großen Baulänge der Maschine 1 ist der Maschinenrahmen 2 zweiteilig und mit einer Gelenkstelle 5 ausgestattet. Am Maschinenrahmen 2 sind eine Schwellenaufnahmevorrichtung 6 und eine - bezüglich einer Arbeitsrichtung 7 (Pfeil) - dahinter befindliche Schwellenablagevorrichtung 8 angeordnet. Der Schwellenaufnahmevorrichtung 6 ist eine erste Fördereinrichtung 9 zum Transport von Altschwellen 10, der Schwellenablagevorrichtung 8 ist eine zweite Fördereinrichtung 11 zum Transport von Neuschwellen 12 zugeordnet. Beide untereinander angeordnete Fördereinrichtungen 9, 11 bestehen aus mehreren, in Maschinenlängsrichtung bzw. Arbeitsrichtung 7 hintereinander angeordneten Förderbändern 13.

Zur wahlweisen Übergabe von Altschwellen 10 auf die zweite Fördereinrichtung 11 ist eine Übergabevorrichtung 14 vorgesehen. Diese setzt sich aus zwei, gemeinsam ein Übergabeorgan 15 bildenden Übergabeförderern 16, 17 zusammen, die jeweils - in ihrer Normalposition - einen Abschnitt der ersten bzw. zweiten Fördereinrichtung 9, 11 bilden. Jeder einen Rotationsantrieb 18 aufweisende Übergabeförderer 16, 17 ist durch einen Antrieb 19 um eine querverlaufende Horizontalachse 20 von der Normalposition (in strichpunktierten Linien dargestellt) in eine Übergabeposition (in vollen Linien dargestellt) verschwenkbar.

Im folgenden wird nun die Arbeitsweise der Maschine 1 kurz beschrieben. Nach der Entfernung der Altschwellen 10 durch die Schwellenaufnahmevorrichtung 6 aus einer Gleisbettung 21 werden die Altschwellen 10 mit der ersten Fördereinrichtung 9 entgegen der Arbeitsrichtung 7 abtransportiert. Gleichzeitig werden Neuschwellen 12 durch die zweite Fördereinrichtung 11 in Arbeitsrichtung 7 zur Schwellenablagevorrichtung 8 transportiert, wo sie anschließend auf die mittlerweile planierte Gleisbettung 21 abgelegt werden. Bei diesem Vorgang befinden sich die verschwenkbaren Übergabeförderer 16, 17 in der strichpunktiert eingezeichneten Normalposition, in der sie jeweils einen Abschnitt der ersten bzw. zweiten Fördereinrichtung 9, 11 bilden.

Sobald nun eine Gruppe von wiederverwendbaren Altschwellen 10 aufgenommen wird und sich am verschwenkbaren Übergabeförderer 16 der ersten Fördereinrichtung 9 befindet, werden beide Übergabeförderer 16, 17 in die Übergabeposition verschwenkt. Damit entsteht gleichsam eine Übergabebrücke (s. Fig. 2). Gleichzeitig wird die die Laufrichtung des Rotationsantriebes des zweiten Übergabeförderers 17 umgekehrt (entgegen der Arbeitsrichtung 7) und die weitere Zufuhr von Neuschwellen 12 eingestellt.

Sobald die erwähnte Gruppe von Altschwellen 10 auf den unteren Übergabeförderer 17 gelangt, wird dieser wieder in die Normalposition zurückgeschwenkt und die Laufrichtung erneut geändert (nunmehr in Arbeitsrichtung 7). Die Altschwellen 10 gelangen somit zur Schwellenablagevorrichtung 8, um dort erneut zur Wiederverwendung auf die Gleisbettung 21 abgelegt zu werden. Dieser Vorgang der gruppenweisen Übergabe von Altschwellen 10 kann beliebig oft wiederholt werden. Sind die Altschwellen 10 unbrauchbar, werden beide Übergabeförderer 16, 17 in die jeweilige Normalposition zurückverschwenkt.

Gemäß Fig. 3 ist alternativ auch eine Ausführung denkbar, bei als Übergabeorgan 15 lediglich der obere Übergabeförderer 16 dient. Dieser wird zur Übergabe der Altschwellen 10 auf die zweite Fördereinrichtung 11 höhenverstellt. Der untere Übergabeförderer 17 wird geringfügig in eine Außerbetriebsstellung abgesenkt.

## Patentansprüche

1. Maschine (1) zum Abbau eines alten und Verlegen eines neuen Gleises, mit einer ersten, an eine Schwellenaufnahmevorrichtung (6) anschließenden Fördereinrichtung (9) zum Abtransport von Altschwellen (10) und einer zweiten Fördereinrichtung (11) zum Transport von Neuschwellen (12) zu einer Schwellenablagevorrichtung (8) **dadurch gekennzeichnet, daß** eine Übergabevorrichtung (14) mit einem durch einen Antrieb (19) höhenverstellbaren Übergabeorgan (15) zur wahlweisen Übergabe von Altschwellen (10) von der ersten auf die zweite Fördereinrichtung (9, 11) vorgesehen ist.

2. Maschine nach Anspruch 1, **dadurch gekennzeichnet, daß** jede Fördereinrichtung (9, 11) als Übergabeorgan (15) einen Übergabeförderer (16, 17) aufweist, der jeweils durch einen Antrieb (19) um eine querverlaufende Horizontalachse (20) von einer einen Abschnitt der jeweiligen Fördereinrichtung (9, 11) bildenden Normalstellung in eine Übergabeposition verstellbar ist.

3. Maschine nach einem der Ansprüche 1 oder 2, **dadurch gekennzeichnet, daß** ein Rotationsantrieb (18) des der zweiten Fördereinrichtung (11) zugeordneten Übergabeförderers (17) für eine wahlweise Beaufschlagung in zwei entgegengesetzte Transportrichtungen ausgebildet ist.

4. Verfahren zum Abbau eines alten und Verlegen eines neuen Gleises, wobei in einem kontinuierlichen Arbeitsprozeß Altschwellen (10) in Maschinenlängsrichtung ab- und parallel dazu Neuschwellen (12) in einer entgegengesetzten Richtung zu einer Schwellenablagevorrichtung (8) transportiert werden, **dadurch gekennzeichnet, daß** Altschwellen (10) wahlweise während des Abtransportes für einen Transport in Richtung zur Schwellenablagevorrichtung (8) umgelenkt werden.

## Claims

1. A machine (1) for dismantling an old track and laying a new track, including a first conveyor arrangement (9), adjoining a sleeper pick-up device (6), for transporting away old sleepers (10) and a second conveyor arrangement (11) for transporting new sleepers (12) to a sleeper laying device (8), **characterized in that** a transferring device (14), having a transferring member (15) vertically adjustable by means of a drive (19), is provided for selectively transferring old sleepers (10) from the first onto the second conveyor arrangement (9,11).

2. A machine according to claim 1, **characterized in that** the transferring member (15) of each conveyor arrangement (9,11) is a transfer conveyor (16,17) which is adjustable about a transversely extending horizontal axis (20) in each case by means of a drive (19) from a normal position, forming a section of the respective conveyor arrangement (9,11), to a transfer position.

3. A machine according to one of claims 1 or 2, **characterized in that** a rotation drive (18) of the transfer conveyor (17) associated with the second conveyor arrangement (11) is designed for selective actuation in two opposite transporting directions.

4. A method of dismantling an old track and laying a new track, wherein, in a continuous working operation, old sleepers (10) are transported away in the longitudinal direction of the machine and, parallel thereto, new sleepers (12) are transported in an opposite direction to a sleeper laying device (8), **characterized in that** old sleepers (10), while being transported away, are selectively deflected for transport in the direction towards the sleeper laying device (8).

## Revendications

1. Machine (1) pour déposer une ancienne voie ferrée et poser une nouvelle voie, avec un premier dispositif de convoyage (9) se raccordant à un dispositif (6) d'enlèvement de traverses et destiné à évacuer des anciennes traverses (10), et un deuxième dispositif de convoyage (11) pour apporter des traverses neuves (12) à un dispositif (8) de pose de traverses, **caractérisé en ce qu'**il est prévu un dispositif de transfert (14) doté d'un organe de transfert (15) réglable en hauteur par un entraînement (19), pour transférer sélectivement des anciennes traverses (10) du premier au deuxième dispositif de convoyage (9, 11).

2. Machine selon la revendication 1, **caractérisée en ce que** chaque dispositif de convoyage (9, 11) présente comme organe de transfert (15) un convoyeur de transfert (16, 17) qui peut être respectivement déplacé par un entraînement (19), autour d'un axe horizontal (20) s'étendant transversalement, dans une position de transfert à partir d'une position normale constituant un tronçon du dispositif de convoyage respectif (9, 11).

3. Machine selon la revendication 1 ou 2, **caractérisée en ce qu'**un entraînement en rotation (18) du convoyeur de transfert (17) associé au deuxième dispositif de convoyage (11) est conçu pour être sélectivement sollicité dans deux directions de transport opposées.

4. Procédé pour déposer une ancienne voie ferrée et poser une nouvelle voie, sachant qu'au cours d'un processus de travail continu, des anciennes traverses (10) sont évacuées dans la direction longitudinale de la machine et, parallèlement, des traverses neuves (12) sont apportées à un dispositif (8) de pose de traverses dans une direction opposée, **caractérisé en ce que** des anciennes traverses (10) sont, pendant le transport d'évacuation, sélectivement déviées pour les transporter en direction du dispositif (8) de pose de traverses.
